# EUROPÄISCHE PATENTSCHRIFT

(11) **EP 2 143 531 B1**
(45) Veröffentlichungstag und Bekanntmachung des Hinweises auf die Patenterteilung: **26.07.2017**
(21) Anmeldenummer: 09008109.2
(22) Anmeldetag: 20.06.2009
(51) Int. Cl.: B25F 5/00, B24B 23/02, B24B 45/00

(54) **System mit zwei verschiedenen Antriebswellen und mit einem Werkzeug mit einer Befestigungsöffnung zur formschlüssigen Verbindung mit den Antriebswellen**
System with two different drive shafts and with a tool with an attachment opening for form-fit connection with the drive shafts
System avec deux arbres d'entraînement avec un outil doté d'une ouverture de fixation pour la liaison de forme complémentaire avec les arbres d'entraînement.

(30) Priorität: 08.07.2008 DE 202008009525 U
(43) Veröffentlichungstag der Anmeldung: 13.01.2010
(73) Patentinhaber: C. & E. Fein GmbH, 73529 Schwäbisch Gmünd-Bargau (DE)
(72) Erfinder: Früh, Uwe, 72820 Sonnenbühl (DE)
(74) Vertreter: Witte, Weller & Partner Patentanwälte mbB

(56) Entgegenhaltungen:
- EP-A- 1 213 107
- DE-A1-102004 050 798
- DE-U1- 20 117 159
- US-A- 1 947 662
- US-A1- 2005 095 966

## Beschreibung

Die Erfindung betrifft ein System mit einem Werkzeug mit einer Befestigungsöffnung zur formschlüssigen Verbindung mit einer ersten oszillierend antreibbaren Antriebswelle, wobei die Befestigungsöffnung eine Mehrzahl von nach außen vorlaufenden Vorsprüngen aufweist, die jeweils einen äußeren konvexen Abschnitt aufweisen, der an beiden Seiten jeweils in konkave Seitenflanken übergeht, und wobei benachbarte Seitenflanken in Richtung zur Mittelachse der Befestigungsöffnung hin zu einer gemeinsamen nach außen konkaven Ausbuchtung zusammenlaufen, wobei die Form der nach außen hervorstehenden Vorsprünge, der Seitenflanken und der Ausbuchtungen derart ausgebildet ist, dass eine formschlüssige Verbindung mit einem ersten erhabenen Befestigungsabschnitt einer ersten Antriebswelle ermöglicht ist, der eine Mehrzahl von nach außen vorlaufenden konvexen Erhebungen jeweils mit einer abgerundeten Spitze und konkav gerundeten Seitenflanken aufweist Ein System mit einem Werkzeug gemäß dem Oberbegriff des Anspruchs 1 ist aus der US 2005/0095966 A1 bekannt.

Gemäß dieser Druckschrift, ist an einer oszillierend antreibbaren Antriebswelle eines Oszillationsantriebes ein erhabener Befestigungsabschnitt vorgesehen, an dem insgesamt vier von einer Kreislinie aus nach außen vorlaufende konvexe Erhebungen jeweils mit einer abgerundeten Spitze und mit konkav gerundeten Seitenflanken vorgesehen sind.
Auf einen derartigen Befestigungsabschnitt kann ein Werkzeug mit einer Befestigungsöffnung formschlüssig aufgesetzt werden, die entsprechend geformte Ausnehmungen aufweist.

Ferner ist aus der DE 10 2004 050 798 A1, ein Werkzeug mit einer Befestigungsöffnung zur formschlüssigen Verbindung mit einer zweiten oszillierend antreibbaren Antriebswelle bekannt, wobei die zweite oszillierend antreibbare Antriebswelle einen zweiten erhabenen Befestigungsabschnitt aufweist, an dem insgesamt zwölf trapezförmig ausgebildete, erhabene, auf einer Kreislinie in regelmäßigen Winkelabständen zueinander angeordnete Formschlusselemente vorgesehen sind. In einem zugeordneten Werkzeug, was auf diesem Befestigungsabschnitt befestigt werden soll, sind entsprechende Ausnehmungen vorgesehen, die auf die Form abgestimmt sind. Auch hierbei ist eine winkelmäßige Verstellbarkeit des Werkzeugs relativ zur Antriebswelle ermöglicht.
Die für die verschiedenen Antriebswellen vorgesehenen Werkzeuge sind jeweils mit entsprechenden Befestigungsöffnungen versehen, die auf die Formen der verschiedenen Befestigungsabschnitte der Antriebswellen abgestimmt sind.
Somit müssen für die verschiedenen Antriebswellen jeweils verschiedene Werkzeuge vorgehalten werden.
Die Aufgabe der vorliegenden Erfindung besteht nun darin, ein System mit einem Werkzeug mit einer Befestigungsöffnung anzugeben, die zur formschlüssigen Verbindung mit beiden Antriebswellen geeignet ist.

Diese Aufgabe wird durch ein System gemäß Anspruch 1 gelöst. Die Aufgabe der Erfindung wird auf diese Weise vollkommen gelöst.

Ein erfindungsgemäßes Werkzeug lässt sich nämlich sowohl mit einer ersten Antriebswelle durch Aufsetzen auf deren Befestigungsabschnitt verbinden, die eine Mehrzahl von nach außen vorlaufenden konvexen Erhebungen jeweils mit einer abgerundeten Spitze und konkav gerundeten Seitenflanken aufweist, als auch eine formschlüssige Verbindung mit einer zweiten Antriebswelle ermöglichen, wobei der zweite Befestigungsabschnitt eine Mehrzahl von auf einer Kreislinie in regelmäßigen Winkelabständen zueinander angeordneten, erhabenen Formschlusselementen aufweist.

Auf diese Weise lässt sich ein einziges Werkzeug sowohl zur formschlüssigen Verbindung mit der ersten Antriebswelle als auch zur formschlüssigen Verbindung mit der zweiten Antriebswelle verwenden.

Auf diese Weise ergeben sich deutlich größere Stückzahlen für die betreffenden Werkzeuge, so dass sich entsprechende Kosteneinsparungen ergeben und auf die Herstellung und den Vertrieb von verschiedenen Werkzeugen für denselben Zweck für die verschiedenen Antriebswellen verzichtet werden kann.

Auf diese Weise ergeben sich erhebliche Kosteneinsparungen und Logistikeinsparungen.

Gemäß einer weiteren Ausgestaltung der Erfindung liegen die äußeren Enden der Vorsprünge und die inneren Enden der Ausbuchtungen jeweils auf einem zur Mittelachse konzentrischen Kreis.

Hierbei ist die Befestigungsöffnung vorzugsweise bezüglich ihrer Mittelachse symmetrisch ausgebildet.

Auf diese Weise ist eine formschlüssige Verbindung mit beiden bekannten Befestigungssystemen ermöglicht.

Gemäß einer weiteren Ausgestaltung der Erfindung trägt die Anzahl der Vorsprünge der Befestigungsöffnung ein ganzzahliges Vielfaches der Anzahl der konvexen Erhebungen des ersten Befestigungsabschnitts und der Anzahl der trapezförmigen Formschlusselemente des zweiten Befestigungsabschnitts.

Auf diese Weise ist eine winkelmäßige Verstellung des Werkzeuges bezüglich der Antriebswelle ermöglicht. Sofern die Anzahl der Vorsprünge der Befestigungsöffnung ein Mehrfaches der Anzahl der konvexen Erhebungen des ersten Befestigungsabschnitts oder der Anzahl der trapezförmigen Formschlusselemente des zweiten Befestigungsabschnittes beträgt, lässt sich das Werkzeug in noch kleineren Inkrementen auf der Antriebswelle verdreht befestigen, als durch die Anzahl der konvexen Erhebungen des ersten Befestigungsabschnitts oder die Anzahl der trapezförmigen Formschlusselemente des zweiten Befestigungsabschnitts vorgegeben ist.

Hierbei kann beispielsweise die Anzahl der Vorsprünge der Befestigungsöffnung zwölf sein und die Anzahl der konvexen Erhebungen oder der trapezförmigen Formschlusselemente drei, vier, sechs oder zwölf betragen.

Gemäß einer weiteren Ausführung der Erfindung ist die Befestigungsöffnung als Stanzöffnung ausgebildet.

Auf diese Weise ist eine einfache und kostengünstige Herstellung der Befestigungsöffnung ermöglicht.

Das Werkzeug kann in bevorzugter Ausgestaltung der Erfindung beispielsweise als Schleifwerkzeug, Schneidwerkzeug oder Sägewerkzeug ausgebildet sein.

Es versteht sich, dass die vorstehend genannten und die nachstehend noch zu erläuternden Merkmale der Erfindung nicht nur in der jeweils angegeben Kombination sondern auch in anderen Kombinationen oder in Alleinstellung der Erfindung verwendbar sind, ohne den Rahmen der Erfindung zu verlassen.

Weitere Merkmale und Vorteile der Erfindung ergeben sich aus der nachfolgenden Beschreibung bevorzugter Ausführungsbeispiele unter Bezugnahme auf die Zeichnung. Es zeigen:
- Fig. 1: eine perspektivische Ansicht einer beispielhaften Ausführung eines Werkzeuges mit einer erfindungsgemäßen Befestigungsöffnung;
- Fig. 2: eine perspektivische Ansicht einer ersten Antriebswelle eines Oszillationsantriebs mit einem erhabenen Befestigungsabschnitt, der zur formschlüssigen Verbindung mit der Befestigungsöffnung des Werkzeuges gemäß Fig. 1 ausgebildet ist;
- Fig. 3: eine perspektivische Ansicht einer zweiten Antriebswelle eines zweiten Oszillationsantriebs mit einem Befestigungsabschnitt, mit dem die Befestigungsöffnung des Werkzeuges gemäß Fig. 1 gleichfalls formschlüssig verbindbar ist und
- Fig. 4: eine schematische Seitenansicht eines Oszillationsantriebs mit einer Antriebswelle gemäß Fig. 2 und darauf befestigten Werkzeug gemäß Fig. 1.

In Fig. 1 ist eine beispielhafte Ausführung eines erfindungsgemäßen Werkzeuges des Systems perspektivisch dargestellt und insgesamt mit der Ziffer 10 bezeichnet. Im dargestellten Fall weist das Werkzeug 10 eine dreieckförmige Arbeitsfläche 12 mit abgerundeten Spitzen und sich dazwischen erstreckenden konvexen Außenkanten auf. Die Arbeitsfläche 12 kann unmittelbar mit einem Schleifmaterial beschichtet sein oder zur Befestigung einer Schleifpapierscheibe entsprechender Form und Größe ausgebildet sein. In der Mitte der Arbeitsfläche befindet sich eine Abkröpfung 14, innerhalb der eine Befestigungsöffnung 16 gegenüber der Arbeitsfläche 12 versenkt aufgenommen ist.
Die Befestigungsöffnung 16 weist insgesamt zwölf nach außen vorlaufende Vorsprünge 20 auf, die jeweils einen äußeren konvexen Abschnitt 22 aufweisen, der an beiden Seiten jeweils in konkave Seitenflanken 24 übergeht. Dabei laufen benachbarte Seitenflanken 24 in Richtung zur Mittelachse 18 der Befestigungsöffnung 16 hin zu einer gemeinsamen nach außen konkaven Ausbuchtung 26 zusammen. Dabei liegen die äußeren Enden der konvexen Abschnitte 22 und die inneren Enden der konkaven Ausbuchtungen 26 jeweils auf zur Mittelachse 18 der Befestigungsöffnung 16 konzentrischen Kreisen. Die Befestigungsöffnung 16 ist insgesamt symmetrisch bezüglich der Mittelachse 18.

In Fig. 2 ist eine zugeordnete erste Antriebswelle 30 eines Oszillationsantriebs (Fig. 4) mit einem erhabenen ersten Befestigungsabschnitt 38 gemäß der US 6 945 862 B2 dargestellt. Die um ihre Längsachse 32 gemäß dem Pfeil 34 oszillierend antreibbare Antriebswelle 30 weist einen Flansch 36 zur Anlage des Werkzeugs 10 auf. Hierbei kann das Werkzeug 10 mit seiner Befestigungsöffnung 16 auf dem Befestigungsabschnitt 38 aufgesetzt werden, so dass sich eine formschlüssige Verbindung ergibt.

Zur Sicherung wird beispielsweise eine Befestigungsschraube 72 verwendet, die gemäß Fig. 4 derart in eine entsprechende Gewindebohrung 46 der Antriebswelle 30 einschraubbar ist, das die Befestigungsschraube 72 versenkt innerhalb der Abkröpfung 14 aufgenommen ist.

Der Befestigungsabschnitt 38 weist, wie aus der US 6 945 862 bekannt, insgesamt vier von einem Kreis nach außen vorlaufende konvexe Erhebungen 40 jeweils mit einer abgerundeten Spitze 42 und konkav gerundeten Seitenflanken 44 auf.

Die Form der Befestigungsöffnung 16 des Werkzeugs 10 ist nun derart auf die Form des Befestigungsabschnitts 38 der ersten Antriebswelle 30 abgestimmt, dass eine formschlüssige Aufnahme darauf gewährleistet ist. Da die Befestigungsöffnung 16 insgesamt 12 Vorsprünge 20 aufweist, während der Befestigungsabschnitt 38 der ersten Antriebswelle 4 Erhebungen 40 aufweist, kann das Werkzeug in zwölf verschiedenen Winkelstellungen auf der Antriebswelle 36 befestigt werden, die jeweils um 30° zueinander versetzt sind.

In Fig. 3 ist eine zweite Antriebswelle eines zweiten Oszillationsantriebs insgesamt mit Ziffer 50 bezeichnet. Auch diese Antriebswelle ist von ihrem zugeordneten Oszillationsantrieb um ihre Längsachse 52 oszillierend antreibbar, wie durch den Doppelpfeil 54 angedeutet ist. Auch hieran ist ein Flansch 56 vorgesehen, auf dem ein Befestigungsabschnitt 58 ausgebildet ist. Der Befestigungsabschnitt weist hierbei insgesamt zwölf auf einer zur Mittelachse 52 konzentrischen Kreislinie angeordnete Formschlusselemente 60 auf, die z.B. trapezförmig ausgebildet sind und nach oben erhaben hervorstehen (sie können natürlich grundsätzlich auch einen runden Querschnitt oder eine sonstige Querschnittsform haben).

Die Form der Befestigungsöffnungen 16 des Werkzeugs 10 ist nun derart ausgebildet, dass das Werkzeug 10 alternativ zu einer Befestigung auf der ersten Antriebswelle 30 auch auf der zweiten Antriebswelle 50 aufgenommen werden kann und dabei formschlüssig an seiner Befestigungsöffnung 16 gehalten ist. Auch hierbei dient eine Gewindebohrung 46 zur Aufnahme einer Schraube zur Fixierung des Werkzeugs 10 auf der Antriebswelle 50.

Form und Ausgestaltung des Befestigungsabschnitts 58 der zweiten Antriebswelle 50 ist im Einzelnen aus der DE 10 2004 050 798 A1 entnehmbar, die durch Bezugnahme eingeschlossen wird.

Bei dem Oszillationsantrieb 70 gemäß Fig. 4 handelt es sich um einen Oszillationsantrieb grundsätzlich bekannter Bauart, der seine Antriebswelle 30 in schnelle Oszillationen um die Längsachse 32 der Antriebswelle 30 versetzt, mit einer Frequenz von z.B. 5000 bis 30000 Oszillationen pro Minute und einem geringen Verschwenkwinkel von z.B. 0,5 bis 5 Grad.

Ein derartiger Oszillationsantrieb kann mit einer Antriebswelle 30 gemäß Fig. 2 oder mit einer Antriebswelle 50 gemäß Fig. 3 ausgestattet sein.

Ein Werkzeug mit einer erfindungsgemäßen Befestigungsöffnung 16 lässt sich wahlweise auf verschiedene Oszillationsantriebe aufsetzen, die mit der ersten Antriebswelle 30 oder mit der zweiten Antriebswelle 50 ausgestattet sind. In beiden Fällen ist eine formschlüssige Verbindung gewährleistet.

## Patentansprüche

1. System mit einem Werkzeug (10) mit einer Befestigungsöffnung (16), und mit einer ersten oszillierend antreibbaren Antriebswelle (30), die einen ersten erhabenen Befestigungsabschnitt (38) mit einer Mehrzahl von nach außen vorlaufenden konvexen Erhebungen (40) jeweils mit einer abgerundeten Spitze (42) und konkav gerundeten Seitenflanken (44) aufweist, wobei die Befestigungsöffnung (16) zur formschlüssigen Verbindung mit der ersten oszillierend antreibbaren Antriebswelle (30) ausgebildet ist, und wobei die Befestigungsöffnung (16) eine Mehrzahl von nach außen vorlaufenden Vorsprüngen (20) aufweist, die jeweils einen äußeren konvexen Abschnitt (22) aufweisen, der an beiden Seiten jeweils in konkave Seitenflanken (24) übergeht, und wobei benachbarte Seitenflanken (24) in Richtung zur Mittelachse (18) der Befestigungsöffnung (16) hin zu einer gemeinsamen nach außen konkaven Ausbuchtung (26) zusammenlaufen, **dadurch gekennzeichnet, dass** das System ferner eine zweite oszillierend antreibbare Antriebswelle (50) mit einem zweiten erhabenen Befestigungsabschnitt (58) umfasst, der eine Mehrzahl von auf einer Kreislinie in regelmäßigen Winkelabständen isoliert voneinander angeordneten, erhabenen Formschlusselementen (60) aufweist, und dass die Befestigungsöffnung (16) des Werkzeugs (10) zur formschlüssigen Verbindung mit dem Befestigungsabschnitt (58) der zweiten Antriebswelle (50) ausgebildet ist.

2. System mit einem Werkzeug nach Anspruch 1, **dadurch gekennzeichnet, dass** die erhabenen Formschlusselemente (60) des zweiten Befestigungsabschnitts (58) trapezförmig oder rechteckförmig ausgebildet sind.

3. System mit einem Werkzeug nach Anspruch 1 oder 2, bei dem die äußeren Enden der Vorsprünge (20) und die inneren Enden der Ausbuchtungen (26) der Befestigungsöffnung (16) des Werkzeugs (10) jeweils auf einem zur Mittelachse (18) konzentrischen Kreis liegen.

4. System mit einem Werkzeug nach einem der vorhergehenden Ansprüche, bei dem die Anzahl (N) der Vorsprünge (20) der Befestigungsöffnung (16) ein ganzzahliges Vielfaches der Anzahl (n₁) der konvexen Erhebungen (40) des ersten Befestigungsabschnitts (38) und der Anzahl (n₂) der Formschlusselemente (60) des zweiten Befestigungsabschnittes (58) beträgt.

5. System mit einem Werkzeug nach Anspruch 4, bei dem die Anzahl (N) der Vorsprünge (20) der Befestigungsöffnung 12 ist und die Anzahl (n₁) der konvexen Erhebungen (40) 3, 4, 6 oder 12 ist, und die Anzahl (n₂) der Formschlusselemente (60) 3, 4, 6 oder 12 ist.

6. System mit einem Werkzeug nach einem der vorhergehenden Ansprüche, bei dem die Befestigungsöffnung (16) als Stanzöffnung ausgebildet ist.

7. System mit einem Werkzeug nach einem der vorhergehenden Ansprüche, das als Schleifwerkzeug, Schabewerkzeug, Schneidwerkzeug oder Sägewerkzeug ausgebildet ist.

## Claims

1. System comprising a tool having a mounting opening (16) and a first drive shaft (30) being oscillatingly drivable, having a first raised securing section (38) with a plurality of outwardly extending convex raised portions (40) each having a rounded tip (42) and rounded concave lateral flanks (44), wherein the mounting opening (16) is configured for positive connection to the first oscillatingly drivable drive shaft (30), and wherein the mounting opening (16) comprises a plurality of outwardly extending projections (20) each having an outer convex section (22) that ends on both sides in concave lateral flanks (24), with neighboring lateral flanks (24) joining each other on their way toward the center axis (18) of the mounting opening (16) to form a common bulge (26), concave on the outside, **characterized in that** the system further comprises a second oscillatingly drivable drive shaft (50) having a raised securing section (58) comprising a plurality of raised positive-connection elements (60) arranged in regular intervals on a circular line shape, and **in that** the mounting opening (16) is configured for positive-connection to the securing section (58) of the second drive shaft (50).

2. System comprising a tool according to claim 1, **characterized in that** the raised positive-connection elements (60) of the second securing section (58) are configured with a trapezoidal shape or with a rectangular shape.

3. System comprising a tool according claim 1 or 2, wherein the outer ends of the projections (20) and the inner ends of the bulges (26), respectively, are arranged along circles concentric to the center axis (18).

4. System comprising a tool according any of the preceding claims, wherein the number (N) of the projections (20) of the mounting opening (16) is an integral multiple of the number (n₁) of the convex raised portions (40) of the first securing section (38) and the number (n₂) of the trapezoidal positive-connection elements (60) of the second securing section (58).

5. System comprising a tool according to claim 4, wherein the number (N) of the projections (20) of the mounting opening is 12 and the number (n₁) of the convex raised portions (40) is 3, 4, 6 or 12, and the number (n₂) of the positive-connection elements (60) is 3, 4, 6 or 12.

6. System comprising a tool according to any of the preceding claims, wherein the mounting opening (16) is configured as a stamped opening.

7. System comprising a tool according to any of the preceding claims, which is configured as a grinding tool, a scraping tool, a cutting tool or a sawing tool.

## Revendications

1. Système comprenant un outil (10) avec une ouverture de fixation (16), et avec un premier arbre d'entraînement (30) pouvant être entraîné en oscillation, qui présente une première portion de fixation rehaussée (38) avec une pluralité de rehaussements convexes (40) s'étendant vers l'extérieur avec à chaque fois une pointe arrondie (42) et des flancs latéraux arrondis sous forme concave (44), l'ouverture de fixation (16) étant réalisée de manière à être raccordée par engagement par correspondance de formes au premier arbre d'entraînement (30) pouvant être entraîné en oscillation, et l'ouverture de fixation (16) présentant une pluralité de saillies (20) saillant vers l'extérieur, qui présentent chacune une portion convexe extérieure (22) qui se prolonge au niveau des deux côtés à chaque fois par des flancs latéraux concaves (24), et des flancs latéraux adjacents (24) convergeant dans la direction de l'axe médian (18) de l'ouverture de fixation (16) vers un renflement commun concave vers l'extérieur (26), **caractérisé en ce que** le système comprend en outre un deuxième arbre d'entraînement (50) pouvant être entraîné en oscillation avec une deuxième portion de fixation rehaussée (58) qui présente une pluralité d'éléments d'engagement par correspondance de formes rehaussés (60), disposés sur une ligne circulaire à intervalles angulaires réguliers de manière isolée les uns des autres et **en ce que** l'ouverture de fixation (16) de l'outil (10) est réalisée de manière à établir une liaison par engagement par correspondance de formes avec la portion de fixation (58) du deuxième arbre d'entraînement (50).

2. Système comprenant un outil selon la revendication 1, **caractérisé en ce que** les éléments d'engagement par correspondance de formes rehaussés (60) de la deuxième portion de fixation (58) sont réalisés sous forme trapézoïdale ou rectangulaire.

3. Système comprenant un outil selon la revendication 1 ou 2, dans lequel les extrémités extérieures des saillies (20) et les extrémités intérieures des renflements (26) de l'ouverture de fixation (16) de l'outil (10) sont à chaque fois situées sur un cercle concentrique à l'axe médian (18).

4. Système comprenant un outil selon l'une quelconque des revendications précédentes, dans lequel le nombre (N) des saillies (20) de l'ouverture de fixation (16) est un multiple entier du nombre (n₁) des rehaussements convexes (40) de la première portion de fixation (38) et du nombre (n₂) des éléments d'engagement par correspondance de formes (60) de la deuxième portion de fixation (58).

5. Système comprenant un outil selon la revendication 4, dans lequel le nombre (N) des saillies (20) de l'ouverture de fixation (12) et le nombre (n₁) des rehaussements convexes (40) est de 3,4, 6 ou 12, et le nombre (n₂) des éléments d'engagement par correspondance de formes (60) est de 3, 4, 6 ou 12.

6. Système comprenant un outil selon l'une quelconque des revendications précédentes, dans lequel l'ouverture de fixation (16) est réalisée sous forme d'ouverture estampée.

7. Système comprenant un outil selon l'une quelconque des revendications précédentes, qui est réalisé sous forme d'outil de meulage, d'outil d'arasage, d'outil de coupe ou d'outil de sciage.
